# EUROPÄISCHE PATENTSCHRIFT

(11) **EP 2 157 006 B1**
(45) Veröffentlichungstag und Bekanntmachung des Hinweises auf die Patenterteilung: **05.01.2011**
(21) Anmeldenummer: 08014905.7
(22) Anmeldetag: 22.08.2008
(51) Int. Cl.: B61D 17/20

(54) **Brücke eines Übergangs zwischen zwei gelenkig miteinander verbundenen Fahrzeugen, z.B. eines Straßenbahnzuges**
Bridge for a communication passage between two articulated vehicles, e.g. of a tramway
Passerelle pour un passage d'intercirculation entre deux véhicules articulés, par exemple d'un tramway

(43) Veröffentlichungstag der Anmeldung: 24.02.2010
(73) Patentinhaber: Hübner GmbH, 34123 Kassel (DE)
(72) Erfinder: Engel, Torsten, 34260 Kaufungen (DE); Jünke, Volker, 34587 Felsberg (DE)
(74) Vertreter: Walther, Walther & Hinz GbR

(56) Entgegenhaltungen:
- EP-A- 1 564 101
- US-B1- 6 443 070

## Beschreibung

Die vorliegende Erfindung betrifft eine Brücke eines Übergangs mit einem Balg zwischen zwei gelenkig miteinander verbundenen Fahrzeugen, z. B. eines Straßenbahnzuges, umfassend eine Trittplatte, wobei die Trittplatte endseitig jeweils auf einer Bodenplatte des jeweiligen Fahrzeugs aufliegt, wobei mindestens eine die beiden Bodenplatten erfassende Vorrichtung vorgesehen ist, um ein Abheben der Trittplatte von der Bodenplatte, insbesondere bei Wankbewegung der Fahrzeuge relativ zueinander, zu verhindern, wobei die Vorrichtung zwei Arme aufweist, wobei jeder Arm eine Bodenplatte untergreift.

Eine Brücke eines Übergangs zwischen zwei gelenkig miteinander verbundenen Fahrzeugen ist aus dem Stand der Technik hinreichend bekannt. Eine solche Brücke dient als Teil eines Übergangs zwischen zwei Fahrzeugen dem Hinüberwechseln der Passagiere von dem einen Fahrzeugteil in das andere Fahrzeugteil.

Übergänge mit einer Brücke in Form einer Trittplatte sind bekannt. Gelenkfahrzeuge werden den unterschiedlichsten Bewegungen während der Fahrt unterzogen. So ergeben sich Wank-, Knick- und Nickbewegungen. Insbesondere bei Wankbewegungen, d. h. einer Torsionsbewegung der beiden Fahrzeugteile relativ zueinander, hat die Trittplatte das Bestreben, sich relativ zu den Bodenplatten aufzustellen. Hierbei entsteht dann ein Spalt.

Aus der US-B-6,443,070 ist eine Übergangsbrücke bekannt, wobei auf der Unterseite der Trittplatte ein Parallelogrammlenker vorgesehen ist, der mit an den Bodenplatten angeordneten Armen verbunden ist. Hierdurch wird ein Abheben der Trittplatte bei Wankbewegungen der Fahrzeuge verhindert. Nachteilig ist, dass durch den Parallelogrammlenker die Konstruktion aufwändig und teuer ist und sich zudem die Montage kompliziert darstellt.

Insofern ist bereits aus der EP 1 564 101 B1 eine Trittplatte bekannt, bei der unter der Trittplatte ein Träger angeordnet ist, wobei der Träger zu jeder Seite zwei beabstandet zueinander angeordnete Arme aufweist, die die jeweilige Bodenplatte untergreifen. Hierbei sind die beiden Arme auf einer Seite der Trittplatte verschieblich, und zwar entgegen der Kraft jeweils einer Feder, von dem Träger aufgenommen. Die Montage einer solchen Trittplatte erfolgt nun dadurch, dass die Trittplatte mit den beiden nicht verschieblich auf der Unterseite der Trittplatte angeordneten Armen unter die eine Bodenplatte geschoben wird, wobei die Trittplatte auf der Bodenplatte aufliegt, die gegenüberliegenden Arme entgegen der Kraft der jeweiligen Feder per Hand so weit zurückgezogen werden, bis die Trittplatte auf der anderen Bodenplatte aufliegt, um danach die Arme zurückschnappen zu lassen, wobei dann die Arme unter der anderen Bodenplatte liegen und so ein Aufstellen der Trittplatte bei Wankbewegungen verhindern.

Die Montage ist insofern kompliziert, als diese im Wesentlichen nur von unten erfolgen kann bzw. man z. B. durch den Spurfugenabdeckbalg weit unter die Trittplatte greifen muss, um die Trittplatte entweder mit den Bodenplatten zu verriegeln oder zu entriegeln.

Die der Erfindung zugrunde liegende Aufgabe besteht nun darin, bei einer Brücke der eingangs genannten Art für eine leichtere Montage zu sorgen.

Die Aufgabe wird erfindungsgemäß dadurch gelöst, dass die beiden Arme horizontal schwenkbar an der Unterseite der Trittplatte angeordnet sind, wobei jeder Arm durch eine Spanneinrichtung in ausgeschwenktem Zustand gehalten wird, wobei die Arme im ausgeschwenkten Zustand die jeweilige Bodenplatte untergreifen und wobei die Arme im ausgeschwenkten Zustand unter einem Winkel zueinander stehen, wobei ein Zugmittel vorgesehen ist, das mit den beiden Armen in Verbindung steht, wobei die beiden Arme bei Betätigung des Zugmittels entgegen der Kraft der Spanneinrichtung verschwenkt werden und hierbei die jeweilige Bodenplatte freigeben. Hieraus wird für die Montage bzw. die Demontage der Trittplatte Folgendes deutlich:

Das Zugmittel, das beispielsweise ein Zugseil ist, das nach Art einer Schlaufe mit den beiden Armen auf der einen Seite der Trittplatte verbunden ist, ragt endseitig über die Trittplatte nach oben hinaus, so dass es von oben ergreifbar ist. Wird an dem Zugseil gezogen, dann werden die beiden Arme, die vorzugsweise über eine gemeinsame Drehachse verbunden sind, die sich auf der Unterseite der Trittplatte befindet, aus der Sperrstellung, bei welcher die Arme in einem Winkel zueinander stehen, in eine gestreckte Stellung gezogen, wobei in gestreckter Stellung die jeweilige Bodenplatte durch die Arme freigegeben wird. Die Trittplatte ist dann entriegelt und kann angehoben werden. Das gleiche geschieht auf der gegenüberliegenden Seite der Trittplatte.

Weitere vorteilhafte Merkmale ergeben sich aus den Unteransprüchen.

Vorteilhaft ist die Spanneinrichtung als Zugfeder ausgebildet. Die als Zugfeder ausgebildete Spanneinrichtung sorgt dafür, dass die beiden Arme einer solcher Vorrichtung zur Verhinderung des Abhebens der Trittplatte, die sich vorzugsweise an jedem Ende der Trittplatte befinden, in ihrer Ausgangstellung eine Sperrstellung einnehmen, d. h. durch jeden Arm die jeweilige Bodenplatte untergriffen wird. Bei Betätigung des Zugseils erfolgt die Verschwenkung der Arme entgegen der Kraft der jeweils mit dem Arm verbundenen Zugfeder. Die Zugfeder ist hierbei an ihrem einen Ende gelenkig mit dem Arm verbunden und am anderen Ende auf der Unterseite der Trittplatte befestigt. Wird das Zugseil losgelassen, schnappen die Arme in ihre Ausgangsstellung zurück, eben aufgrund der an die Arme angreifenden jeweiligen Feder.

Die Trittplatte selbst ist elastisch nachgiebig ausgebildet, so dass bei auftretenden Wankbewegungen, d.h. einer Torsionsbewegung der Fahrzeuge relativ zueinander, die Trittplatte von den Bodenplatten nicht abgehoben wird, sich mithin kein Spalt bildet, sondern die Torsionsbewegung vielmehr unmittelbar durch die Trittplatte durch Verwindung der Trittplatte selbst aufgenommen wird.

Anhand der Zeichnungen wird die Erfindung nachstehend beispielhaft näher erläutert.
- Figur 1: zeigt eine Draufsicht auf eine Trittplatte mit schematisch angedeuteten Bodenplatten der Fahrzeuge zu beiden Seiten der Trittplatte;
- Figur 2: zeigt eine Ansicht von unten auf die Trittplatte, wobei die Lage der Bodenplatten lediglich angedeutet ist;
- Figur 3: zeigt eine Ansicht gemäß Figur 2, wobei die Arme im entsperrten Zustand dargestellt sind;
- Figur 4: zeigt eine perspektivische Ansicht auf die Unterseite der Platte gemäß Figur 2;
- Figur 5: zeigt einen Schnitt gemäß der Linie V - V aus Figur 4.

Die insgesamt mit 1 bezeichnete Trittplatte liegt auf den Bodenplatten 2, 3 der beiden gelenkig miteinander verbundenen Fahrzeuge 4, 5 auf, wobei die Trittplatte in Verbindung mit den Bodenplatten die Brücke bildet. Die Brücke wird zur Bildung des Übergangs von dem schematisch dargestellten Balg 8 umspannt. Die Trittplatte 1 überdeckt hierbei die Bodenplatten partiell, wie sich dies unmittelbar in Anschauung von Figur 1 ergibt. Die Trittplatte, die aus elastisch nachgiebigem Material ausgebildet ist, weist auf ihrer Unterseite zwei Vorrichtungen 10 zur Verhinderung des Abhebens der Trittplatte 1 von den Bodenplatten 2 und 3 auf (Figur 2 ff). Die Vorrichtung 10 umfasst zwei Arme 11, 12, die durch ein gemeinsames Drehgelenk 13 verschwenkbar an der Unterseite der Trittplatte 1 befestigt sind. An jedem Arm 11, 12 ist eine Zugfeder 14 angebracht, die ebenfalls endseitig an der Unterseite der Bodenplatte (Pfeil 15) befestigt ist. Im Bereich der Anlenkung der Zugfeder 14 an den Armen 11, 12 ist ebenfalls das Zugmittel als schlaufenförmig ausgebildetes Zugseil 17 angebracht. Dieses Zugseil 17 wird an der Schmalseite 7 der Trittplatte 1 durch entsprechende Öffnungen 1 a auf die Oberseite der Trittplatte geführt. Das heißt, das Zugseil ist von oben zugänglich. In diesem Zusammenhang wird darauf hingewiesen, dass der Balg des Übergangs, sei es ein gesonderter Spurfugenabdeckbalg oder der Durchgangsbalg selber, diesen Bereich der Stirnseite von oben her abdeckt, so dass das Seil vom Inneren des Übergangs nicht sichtbar ist.

In der Darstellung gemäß Figur 2 sperren die Arme 11, 12 mit ihren kreisförmig ausgebildeten Sperrscheiben 11 a, 12a die Trittplatte 1 gegenüber der jeweiligen Bodenplatte 2, 3. Dies insofern, als diese die jeweilige Bodenplatte 2, 3 untergreifen. Hierbei bilden die Arme 11, 12 einen Winkel "X" zueinander.

Figur 3 zeigt eine Stellung der Arme 11, 12 relativ zueinander, bei der die Arme die jeweilige Bodenplatte nicht mehr untergreifen, sondern sich im verschwenkten Zustand befinden. Das heißt, in diesem Zustand kann die Trittplatte abgehoben werden, natürlich nur, sofern zu beiden Enden die Trittplatte entsperrt ist. Sind die Arme entsperrt, befinden sich die Arme unter der Last der jeweiligen Zugfeder 14.

Im Einzelnen wird zum Aufnehmen der Trittplatte 1 von den Bodenplatten nunmehr so vorgegangen, dass zunächst durch Betätigung des Zugseils 17 auf der einen Seite die Arme entsperrt werden, die Trittplatte etwas angehoben wird, was möglich ist, da diese elastisch ist, und dann das Zugseil losgelassen wird, wobei dann die Arme zurückschnappen und die Trittplatte mit den Armen bzw. den Sperrscheiben auf der Bodenplatte aufliegt. Alsdann wird das gleiche auf der gegenüberliegenden Seite der Trittplatte mit den dort befindlichen Armen durchgeführt. Sodann kann die Trittplatte abgenommen werden. Zur Montage der Trittplatte 1 wird genau entgegengesetzt verfahren.

Zur weiteren Erläuterung dienen die Figuren 4 und 5, die im Detail erkennen lassen, wie die Vorrichtung 10 zur Verhinderung des Abhebens der Trittplatte ausgebildet ist.

## Patentansprüche

1. Brücke (1, 2, 3) eines Übergangs mit einem Balg (8) zwischen zwei gelenkig miteinander verbundenen Fahrzeugen, z. B. eines Straßenbahnzuges, umfassend eine Trittplatte (1), wobei die Trittplatte (1) endseitig jeweils auf einer Bodenplatte (2, 3) des jeweiligen Fahrzeugs aufliegt, wobei mindestens eine die beiden Bodenplatten erfassende Vorrichtung (10) vorgesehen ist, um ein Abheben der Trittplatte (1) von der Bodenplatte (2, 3), insbesondere bei Wankbewegung der Fahrzeuge relativ zueinander, zu verhindern, wobei die Vorrichtung (10) zwei Arme (11, 12) aufweist, wobei jeder Arm (11, 12) eine Bodenplatte (2, 3) untergreift, **dadurch gekennzeichnet, dass** die beiden Arme (11, 12) horizontal schwenkbar an der Unterseite der Trittplatte (1) angeordnet sind, wobei jeder Arm (11, 12) durch eine Spanneinrichtung (14) im ausgeschwenkten Zustand gehalten wird, wobei die Arme (11, 12) im ausgeschwenkten Zustand die jeweilige Bodenplatte (2, 3) untergreifen und wobei im ausgeschwenkten Zustand die Arme (11, 12) unter einem Winkel (X) zueinander stehen, wobei ein Zugmittel (17) vorgesehen ist, das mit den beiden Armen (11, 12) in Verbindung steht, wobei die beiden Arme (11, 12) bei Betätigung des Zugmittels (17) entgegen der Kraft der Spanneinrichtung (14) verschwenkt werden und hierbei die jeweilige Bodenplatte (2, 3) freigeben.

2. Brücke nach Anspruch 1,
**dadurch gekennzeichnet,**
**dass** die Arme (11, 12) an einer gemeinsamen Drehachse (13) auf der Unterseite der Trittplatte (1) befestigt sind.

3. Brücke nach einem der voranstehenden Ansprüche,
**dadurch gekennzeichnet,**
**dass** die Spanneinrichtung als Zugfeder (14) ausgebildet ist.

4. Brücke nach einem der voranstehenden Ansprüche,
**dadurch gekennzeichnet,**
**dass** die Spanneinrichtung (14) an einem Ende mit dem Arm (11, 12) und am anderen Ende auf der Unterseite der Trittplatte (1) befestigt ist.

5. Brücke nach einem der voranstehenden Ansprüche,
**dadurch gekennzeichnet,**
**dass** die Trittplatte (1) aus einem elastisch nachgiebigen Material ausgebildet ist.

6. Brücke nach einem der voranstehenden Ansprüche,
**dadurch gekennzeichnet,**
**dass** das Zugmittel (17) an die Oberseite der Trittplatte (1) geführt ist.

7. Brücke nach einem der voranstehenden Ansprüche,
**dadurch gekennzeichnet,**
**dass** die Trittplatte (1) zu beiden Enden jeweils eine die beiden Bodenplatten (2, 3) erfassende Vorrichtung (10) zur Verhinderung des Anhebens der Trittplatte (1) aufweist.

## Claims

1. Bridge (1, 2, 3) of a transfer with a bellows (8) between two pivotably interconnected vehicles, for example a tram, comprising a step plate (1), wherein the step plate (1) rests at each end on a floor plate (2, 3) of the respective vehicle, wherein at least one device (10), which grips the two floor plates in order to prevent lifting of the step plate (1) off the floor plate (2, 3), particularly in the case of rolling movement of the vehicles relative to one another, is provided, wherein the device (10) comprises two arms (11, 12) and wherein each arm (11, 12) engages under a floor plate (2, 3), **characterised in that** the two arms (11, 12) are arranged at the underside of the step plate (1) to be horizontally pivotable, wherein each arm (11, 12) is held in the pivoted-out state by a tensioning device (14), wherein the arms (11, 12) in the pivoted-out state engage under the respective floor plate (2, 3) and wherein in the pivoted-out state the arms (11, 12) are at an angle (X) relative to one another, wherein a pull means (17) is provided which is connected with the two arms (11, 12) and wherein the two arms (11, 12) on actuation of the pull means (17) are pivoted against the force of the tensioning device (14) and thereby free the respective floor plate (2, 3).

2. Bridge according to claim 1, **characterised in that** the arms (11, 12) are fastened to a common rotational axle (13) on the underside of the step plate (1).

3. Bridge according to one of the preceding claims, **characterised in that** the tensioning device is constructed as a tension spring (14).

4. Bridge according to any one of the preceding claims, **characterised in that** the tensioning device (14) is fastened at one end to the arm (11, 12) and at the other end to the underside of the step plate (1).

5. Bridge according to any one of the preceding claims, **characterised in that** the step plate (1) is constructed from a resiliently flexible material.

6. Bridge according to any one of the preceding claims, **characterised in that** the tensioning means (17) is guided at the upper side of the step plate (1).

7. Bridge according to any one of the preceding claims, **characterised in that** the step plate (1) has at each of two ends a device (10), which grips the respective one of the two floor plates (2, 3) for preventing lifting-off of the step plate (1).

## Revendications

1. Passerelle (1, 2, 3) d'une intercommunication à soufflet (8) entre deux véhicules reliés l'un à l'autre de façon articulée, par exemple à ceux d'un tramway, comprenant un marchepied (1), dans laquelle le marchepied (1) repose, à chaque extrémité, sur une plaque de plancher (2, 3) du véhicule correspondant, dans laquelle au moins un dispositif (10) attaque les deux plaques de plancher et est prévu pour empêcher le marchepied (1) de se soulever de la plaque de plancher (2, 3), en particulier lors d'un mouvement de tangage des véhicules l'un par rapport à l'autre, et dans laquelle le dispositif (10) comporte deux bras (11, 12), chaque bras (11, 12) étant engagé sous une plaque de plancher (2, 3),
**caractérisée en ce que**
les deux bras (11, 12) sont disposés contre la face inférieure du marchepied (1) avec une possibilité de pivotement horizontal, chaque bras (11, 12) étant maintenu dans l'état écarté par un dispositif de tension (14), les bras (11, 12) étant engagés chacun sous la plaque de plancher correspondante (2, 3) dans l'état écarté et les bras (11, 12) étant espacés l'un de l'autre d'un angle (X) dans l'état écarté, un moyen de traction (17) relié aux deux bras (11, 12) et collaborant avec eux étant prévu de façon que, lorsque le moyen de traction (17) est actionné, les deux bras (11, 12) pivotent à l'encontre de la force du dispositif de tension (14) et libèrent chacun la plaque de plancher (2, 3) correspondante dans ce mouvement.

2. Passerelle selon la revendication 1,
**caractérisée en ce que**
les bras (11, 12) sont fixés à un axe de rotation commun (13) sur la face inférieure du marchepied (1).

3. Passerelle selon l'une des revendications précédentes,
**caractérisée en ce que**
le dispositif de tension est réalisé sous la forme d'un ressort de traction (14).

4. Passerelle selon l'une des revendications précédentes,
**caractérisée en ce que**
le dispositif de tension (14) est fixé au bras (11, 12) par une extrémité et à la face inférieure du marchepied (1) par l'autre extrémité.

5. Passerelle selon l'une des revendications précédentes,
**caractérisée en ce que**
le marchepied (1) est réalisé en une matière capable de céder élastiquement.

6. Passerelle selon l'une des revendications précédentes,
**caractérisée en ce que**
le moyen de traction (17) passe sur la face supérieure du marchepied (1).

7. Passerelle selon l'une des revendications précédentes,
**caractérisée en ce que,**
à ses deux extrémités, le marchepied (1) comporte un dispositif qui attaque l'une des deux plaques de plancher (2, 3) pour empêcher le soulèvement du marchepied (1).
